# EUROPÄISCHE PATENTANMELDUNG

(11) **EP 4 711 524 A1**
(43) Veröffentlichungstag der Anmeldung: **18.03.2026**
(21) Anmeldenummer: 25192578.0
(22) Anmeldetag: 29.07.2025
(51) Int. Cl.: E02D 17/13, B66D 1/58, E02F 3/413, E02F 3/47, E02F 3/52

(54) **ARBEITSGERÄT MIT EINEM GREIFER, INSBESONDERE SCHLITZWANDGREIFER**

(30) Priorität: 03.09.2024 DE 102024125138
(71) Anmelder: Liebherr-Werk Nenzing GmbH, 6710 Nenzing (AT)
(72) Erfinder: BITSCHE, Christian, 6710 Nenzing (AT)
(74) Vertreter: Lorenz Seidler Gossel Part. mbB

(57) **Zusammenfassung**

Die Erfindung betrifft ein Arbeitsgerät, insbesondere einen Seilbagger oder ein Spezialtiefbaugerät, umfassend einen Greifer, insbesondere Schlitzwandgreifer, welcher über ein Seil am Arbeitsgerät aufgehängt ist, eine Seilwinden, auf der das Seil zum Bewegen des Greifers auf- und abwickelbar gelagert ist, eine erste Messeinrichtung, mit welcher eine Schließgröße, die eine während eines Grabvorgangs beim Schließen der Greiferschaufeln wirkende Schließkraft repräsentiert, erfassbar ist, und eine mit der ersten Messeinrichtung verbundene Steuereinheit, über welche die Seilwinde betätigbar ist. Erfindungsgemäß ist die Steuereinheit dazu eingerichtet ist, während eines Grabvorgangs die Seilwinde anhand eines Sollwerts derart zu steuern oder zu regeln, dass der Greifer mit einer vorgegebenen Restzugkraft gehalten wird, und den Sollwert in Abhängigkeit der erfassten Schließgröße zu verändern. Die Erfindung betrifft ferner ein Verfahren zum Durchführen eines Grabvorgangs mittels des erfindungsgemäßen Arbeitsgeräts sowie ein entsprechendes Computerprogrammprodukt.

## Beschreibung

Die vorliegende Erfindung betrifft ein Arbeitsgerät gemäß dem Oberbegriff des Anspruchs 1 sowie ein Verfahren und ein Computerprogrammprodukt zum Durchführen eines Grabvorgangs mittels eines solchen Arbeitsgeräts.

Hydraulische oder mechanische Greifer werden in einer Vielzahl von Anwendungen verwendet, beispielsweise beim Schürfkübelbaggern, beim Greiferumschlag und beim Spezialtiefbau. Bei letzterem kommen mitunter Greiferlösungen als Alternative zu Schlitzwandfräsen in Form von hydraulischen oder mechanischen Schlitzwandgreifern zum Einsatz. Bei diesen Zwei-Schalen-Greifern erfolgt das Öffnen und Schließen der Greiferschaufeln entweder über einen oder mehrere Hydraulikzylinder (hydraulische Schließzylinder) oder über ein Seilzugsystem mittels hierfür vorgesehener Halte- und Schließseile.

Schlitzwände werden im Spezialtiefbau u.a. zur Sicherung von Baugruben verwendet. Für die Erstellung einer solchen Schlitzwand wird in der Regel zunächst ein vertikaler Schlitz entlang von Leitwänden aus dem Boden ausgehoben, welcher anschließend mit Stahlbeton betoniert wird. Die dadurch entstehende Schlitzwand stützt die weitere Gründung der baulichen Anlage. Ein Schlitzwandgreifer ist typischerweise über ein oder mehrere Stahlseile (beim hydraulischen Schlitzwandgreifer i.d.R. über ein Halteseil; beim mechanischen Schlitzwandgreifer i.d.R. über ein Halteseil und ein Schließseil) am Trägergerät, üblicherweise einem Seilbagger mit einem schwenkbaren Ausleger oder einem Spezialtiefbaugerät mit einem Mast, aufgehängt.

Bei derartigen Arbeitsgeräten ist es bekannt, eine statische Restzugkraft bei aktivem Freifall einzustellen, sodass der Greifer während des Grabvorgangs nicht vollständig aufliegt, sondern über die Seilwinde für das Halteseil (Halteseilwinde) mit der eingestellten Restzugkraft gehalten wird. Diese Lösung trägt jedoch nicht unterschiedlichen Boden- bzw. Schüttgutbeschaffenheiten Rechnung, sodass der Greifer teils mit einer zu hohen oder einer zu niedrigen Restzugkraft gehalten wird.

Der vorliegenden Erfindung liegt die Aufgabe zugrunde, gattungsgemäße Arbeitsgeräte derart weiterzubilden, dass sich ein optimierter Grabvorgang ergibt. Insbesondere sollen Effizienz und Bedienerfreundlichkeit des Greifer-Schließvorgangs erhöht werden.

Erfindungsgemäß wird diese Aufgabe durch ein Arbeitsgerät mit den Merkmalen des Anspruchs 1, durch ein Verfahren gemäß Anspruch 12 und durch ein Computerprogrammprodukt gemäß Anspruch 15 gelöst. Vorteilhafte Ausführungsformen der Erfindung ergeben sich aus den Unteransprüchen und der nachfolgenden Beschreibung.

Demnach wird ein Arbeitsgerät vorgeschlagen, welches einen Greifer umfasst, der über wenigstens ein Seil am Arbeitsgerät, insbesondere an einem Ausleger oder Mast des Arbeitsgeräts, aufgehängt ist. Bei dem Arbeitsgerät kann es sich insbesondere um einen Seilbagger oder um ein Spezialtiefbaugerät handeln. Der Greifer umfasst mindestens zwei öffen- und schließbare Greiferschaufeln und ist vorzugsweise als Zwei-Schalen-Greifer ausgebildet.

Der Greifer kann als mechanischer Greifer, insbesondere Schlitzwandgreifer, ausgebildet sein, wobei das Arbeitsgerät in diesem Fall mehrere Seile, über die der Greifer am Arbeitsgerät aufgehängt ist, und entsprechende Seilwinden, auf denen die Seile zum räumlichen Verstellen bzw. Bewegen des Greifers und zum Öffnen und Schließen der Greiferschaufeln auf- und abwickelbar gelagert sind, umfasst. Bei den Seilen kann es sich um ein Halteseil und ein Schließseil handeln, wie sie von bekannten Greiferlösungen, insbesondere von bekannten mechanischen Schlitzwandgreifern bekannt sind. Die Seilwinden sind insbesondere unabhängig voneinander betätigbar.

Alternativ kann der Greifer als hydraulischer Greifer, insbesondere Schlitzwandgreifer, ausgebildet sein, wobei das Arbeitsgerät in diesem Fall ein Seil (Halteseil) und eine Seilwinde (Halteseilwinde) umfasst, auf der das Seil zum räumlichen Verstellen bzw. Bewegen des Greifers auf- und abwickelbar gelagert ist. Das Öffnen und Schließen der Greiferschaufeln erfolgt in diesem Fall über mindestens einen, vorzugsweise über zwei, hydraulische Schließzylinder, welche insbesondere am bzw. im Greifer angeordnet sind.

Auch bei einem hydraulischen Greifer könnte es der Fall sein, dass der Greifer über mehr als ein Halteseil gehalten wird, wobei zum Bewegen des Greifers mehrere Halteseilwinden synchron betätigt werden. In diesem Fall gelten die Ausführung in Bezug auf die Steuerung / Regelung "der Seilwinde" insbesondere für alle vorhandenen Halteseilwinden.

Das Arbeitsgerät umfasst eine erste Messeinrichtung, mit welcher eine Schließgröße erfassbar ist, sowie eine mit der ersten Messeinrichtung verbundene Steuereinheit, über welche die Seilwinde (bzw. bei einem mechanischen Greifer mindestens eine der Seilwinden) betätigbar bzw. ansteuerbar ist. Über die Steuereinheit kann die Seilwinde gesteuert oder geregelt werden, um den Greifer in einer gewünschten Weise zu heben / zu senken und zu schließen / zu öffnen.

Wenn im Folgenden von einer Ansteuerung der Seilwinde (Singular) die Rede ist, soll, sofern nichts anderes angegeben ist, der Fall mit umfasst sein, dass das Arbeitsgerät mehrere Seilwinden aufweist, von denen mindestens eine Seilwinde (insbesondere eine Halteseilwinde) angesteuert wird. Im Falle mehrerer Seilwinden kann die Steuerung vorzugsweise alle Seilwinden und dies insbesondere unabhängig voneinander ansteuern.

Die genannte Schließgröße charakterisiert eine während eines Grabvorgangs beim Schließen der Greiferschaufeln wirkende Schließkraft. Bei der Schließgröße kann es sich um eine in einem Seil wirkende Kraft, um ein an einer Seilwinde angreifendes Drehmoment oder um eine andere abgeleitete Größe wie beispielsweise einen Motorstrom oder einen Hydraulikdruck handeln. Die Schließgröße ist ein Maß dafür, wie hoch der Widerstand der Greiferschaufeln beim Schließen ist, d.h. wie hoch die Schließkräfte beim Schließvorgang sind.

Die Steuereinheit ist erfindungsgemäß dazu eingerichtet, während des Grabvorgangs die genannte Seilwinde anhand eines Sollwerts derart zu steuern oder zu regeln, dass der Greifer mit einer vorgegebenen Restzugkraft gehalten wird.

Um den Schließvorgang zu optimieren und dabei gleichzeitig sicherzustellen, dass die Schließkraft einerseits nicht zu hoch wird, andererseits der Grabvorgang aber effizient durchgeführt wird, ist die Steuereinheit erfindungsgemäß dazu eingerichtet, während des Grabvorgangs, d.h. während des Schließvorgangs der Greiferschaufeln den Sollwert in Abhängigkeit der erfassten Schließgröße zu verändern. Die Restzugkraft wird also nicht konstant gehalten, sondern in bestimmten Situationen auf Grundlage der aktuell auftretenden Schließkraft, welche sich in der erfassten Schließgröße äußert, angepasst.

In einer möglichen Ausführungsform ist vorgesehen, dass die erste Messeinrichtung einen Kraftsensor umfasst, um die Schließgröße zu erfassen. Dieser kann beispielsweise als Kraftmessdose ausgebildet sein, welche eine während des Greiferschließens auftretende Seilkraft, beispielsweise eine Kraft in einem Schließseil bei einer mechanischen Greiferlösung, erfasst. Der Kraftsensor kann beispielsweise einen oder mehrere Dehnungsmessstreifen umfassen.

Alternativ oder zusätzlich kann die erste Messeinrichtung einen Drehmomentsensor umfassen, um die Schließgröße zu erfassen. Dieser kann beispielsweise ein während des Greiferschließens an einer Seilwinde, beispielsweise einer Schließseilwinde bei einer mechanischen Greiferlösung, angreifendes Drehmoment erfassen. Der Drehmomentsensor beispielsweise kann einen oder mehrere Dehnungsmessstreifen umfassen.

Alternativ oder zusätzlich zu einer direkt von der Schließkraft abhängenden Schließgröße kann eine Erfassung einer indirekt von der Schließkraft abhängenden Schließgröße erfolgen. Hierzu kann die erste Messeinrichtung einen Drucksensor zur Erfassung eines Hydraulikdrucks in einem Hydrauliksystem, beispielsweise bei einer hydraulischen Greiferlösung in einem mindestens einen hydraulischen Schließzylinder antreibenden Hydrauliksystem oder bei einer mechanischen Greiferlösung in einem einen hydraulischen Windenmotor antreibenden Hydrauliksystem, umfassen. In letzterem Fall kann es sich um den Windenmotor einer Schließseilwinde handeln.

Die Erfassung eines Hydraulikdrucks beruht auf der Erkenntnis, dass sich eine höhere Schließkraft in einem erhöhten Druck im Hydrauliksystem des zum Schließen der Greiferschaufeln verwendeten Antriebs äußert, sodass der erfasste Druck als Schließgröße herangezogen werden kann.

Wird bei einer mechanischen Greiferlösung anstelle eines hydraulischen Windenmotors ein Elektromotor verwendet, kann anstelle des Hydraulikdrucks ein Motorstrom des elektrischen Windenmotors als Schließgröße erfasst werden.

Es können auch Kombinationen der genannten Sensoren zum Einsatz kommen, um eine noch genauere Erfassung der Schließgröße zu erreichen. So könnte beispielsweise eine direkte Messung der Schließkraft oder des Schließmoments mit einer indirekten Erfassung, welche von einer Druck- oder Motorstrommessung abgeleitet ist, kombiniert werden.

In einer weiteren möglichen Ausführungsform ist vorgesehen, dass die Schließgröße eine Kraft, ein Drehmoment, ein Druck oder eine Stromstärke ist. Wird die Schließgröße von der Steuereinheit mit einem entsprechenden Grenzwert verglichen, beispielsweise um einen Anpassungs- bzw. Assistenzmodus zu aktivieren oder zu deaktivieren, besitzt der jeweilige Grenzwert dieselbe Einheit.

In einer weiteren möglichen Ausführungsform ist vorgesehen, dass das Arbeitsgerät eine zweite Messeinrichtung umfasst, mittels welcher ein Istwert erfassbar ist, der die aktuelle Restzugkraft repräsentiert, mit welcher der Greifer gehalten wird. Die Steuereinheit ist mit der zweiten Messeinrichtung verbunden und erhält von dieser den erfassten Istwert. Die Steuereinheit ist dazu eingerichtet, den Istwert mit dem zuvor genannten Sollwert zu vergleichen und anhand dieses Vergleichs mindestens eine der Seilwinden zu steuern oder zu regeln, damit sich die gewünschte Restzugkraft einstellt.

In einer weiteren möglichen Ausführungsform ist vorgesehen, dass die zweite Messeinrichtung einen Kraftsensor und/oder einen Drehmomentsensor umfasst. Die möglichen Ausgestaltungen, die zuvor in Bezug auf die erste Messeinrichtung beschrieben wurden, gelten auch für den Kraftsensor und/oder Drehmomentsensor der zweiten Messeinrichtung.

Alternativ oder zusätzlich kann die zweite Messeinrichtung einen Drucksensor zur Erfassung eines Hydraulikdrucks in einem einen hydraulischen Windenmotor antreibenden Hydrauliksystem oder, im Falle eines elektrischen Windenmotors, einen Sensor zur Erfassung eines Motorstroms des Windenmotors umfassen, um den Istwert zu erfassen. Hierbei handelt es sich insbesondere um den Windenmotor einer Halteseilwinde. Die möglichen Ausgestaltungen, die zuvor in Bezug auf die erste Messeinrichtung beschrieben wurden, gelten auch für die Druck- bzw. Motorstromerfassung mittels der zweiten Messeinrichtung.

In einer weiteren möglichen Ausführungsform ist vorgesehen, dass es sich bei dem Sollwert um einen Kraft-Sollwert, d.h. insbesondere einen Sollwert der Restzugkraft handelt. Hierzu kann der Istwert der Restzugkraft beispielsweise direkt über eine Kraftmessung erfolgen. Die Steuereinheit regelt dabei insbesondere die Restzugkraft auf den Sollwert ein. Alternativ könnte der Istwert aus einer Messung eines Drehmoments und/oder eines Hydraulikdrucks oder eines Motorstroms abgeleitet bzw. berechnet werden. Alternativ kann es sich bei dem Sollwert um einen Drehmoment-Sollwert oder um einen Druck-Sollwert oder einen Stromstärken-Sollwert handeln.

In einer bevorzugten Ausgestaltung ist der Sollwert ein Druck-Sollwert, wobei der Istwert aus einer Druckmessung im Hydrauliksystem eines hydraulischen Windenmotors ermittelt wird.

In einer weiteren möglichen Ausführungsform ist vorgesehen, dass die Steuereinheit dazu eingerichtet ist, die Restzugkraft durch Steuerung oder Regelung der Seilwinde, insbesondere einer Halteseilwinde, zu erhöhen, wenn sich die erfasste Schließgröße erhöht. Erhöht sich die Schließkraft und somit die Schließgröße während des Grabvorgangs bzw. des Greifer-Schließens, so führt eine Erhöhung der Restzugkraft zu einer Verringerung der Schließkraft. Dadurch kann die Belastung der Greiferschaufeln bzw. die Belastung des der für den Schließvorgang zuständigen Antriebs reduziert werden.

Vorzugsweise ist die Steuereinheit ferner dazu eingerichtet, die Restzugkraft wieder zu verringern, wenn sich die erfasste Schließgröße verringert. Reduziert sich die Schließkraft und somit die Schließgröße nach einer Erhöhung der Restzugkraft oder aufgrund sich veränderter Bodenbeschaffenheit wieder, so kann auch die Restzugkraft verringert werden, um einen effizienten Grabvorgang zu gewährleisten.

In einer weiteren möglichen Ausführungsform ist vorgesehen, dass die Steuereinheit dazu eingerichtet ist, die Restzugkraft durch Steuerung oder Regelung der Seilwinde anhand eines funktionellen Zusammenhangs in Abhängigkeit der erfassten Schließgröße anzupassen. Dabei wird insbesondere der Sollwert anhand des funktionellen Zusammenhangs verändert, sodass sich die Restzugkraft entsprechend einstellt. Vorzugsweise handelt es sich hierbei um einen linearen Zusammenhang (d.h. die Restzugkraft wird proportional zur Schließgröße verändert, d.h. erhöht oder ggf. verringert).

Vorzugsweise ist die Steuereinheit dazu eingerichtet ist, die Restzugkraft unterhalb eines oberen Kraftgrenzwerts zu halten. Dadurch wird eine zu hohe Belastung der für das Halten des Greifers zuständigen Seilwinde (insbesondere einer Halteseilwinde) verhindert. Der obere Kraftgrenzwert ist insbesondere kleiner als eine maximale Zugkraft der Seilwinde.

Der obere Kraftgrenzwert kann einem Bruchteil (z.B. 40%, 50% oder 60%) der maximalen Zugkraft der Seilwinde entsprechen. Der obere Kraftgrenzwert kann in der Steuereinheit fest hinterlegt oder einstellbar, insbesondere über eine mit der Steuereinheit verbundene Eingabeeinheit einstellbar, sein.

Vorzugsweise existiert auch ein unterer Kraftgrenzwert, wobei eine funktionelle, insbesondere lineare Anpassung des Sollwerts in Abhängigkeit der Schließgröße zwischen den unteren und oberen Kraftgrenzwerten erfolgt. Der untere Kraftgrenzwert kann einem Bruchteil (z.B. 20%, 25% oder 30%) der maximalen Zugkraft der Seilwinde entsprechen. Der untere Kraftgrenzwert kann in der Steuereinheit fest hinterlegt oder einstellbar, insbesondere über eine mit der Steuereinheit verbundene Eingabeeinheit einstellbar, sein.

In einer weiteren möglichen Ausführungsform ist vorgesehen, dass die Steuereinheit dazu eingerichtet ist, eine von der Schließgröße abhängige Anpassung der Restzugkraft nur in einem Anpassungs- bzw. Assistenzmodus durchzuführen, wobei der Assistenzmodus vorzugsweise über eine Eingabe in eine mit der Steuereinheit verbundene Eingabeeinheit aktivierbar und deaktivierbar ist. Die Eingabeeinheit kann in einer Fahrerkabine des Arbeitsgeräts angeordnet und beispielsweise als Touchdisplay ausgebildet sein. Dadurch kann der Bediener des Arbeitsgeräts bei Bedarf die Schließkraft-abhängige Restzuganpassung aktivieren oder deaktivieren.

Es kann auch vorgesehen sein, dass sich die Schließkraft-abhängige Restzuganpassung (d.h. der Assistenzmodus) automatisch bei einem Vorliegen bestimmter Voraussetzungen (beispielsweise Erreichen bestimmter Grenzen durch erfasste Größen des Grabvorgangs oder des Arbeitsgeräts) aktiviert bzw. deaktiviert wird, beispielsweise bei Erkennung eines besonders harten Untergrunds.

In einer weiteren möglichen Ausführungsform ist vorgesehen, dass die Steuereinheit dazu eingerichtet ist, die Restzugkraft nur dann in Abhängigkeit der erfassten Schließgröße zu verändern, wenn die erfasste Schließgröße oberhalb eines unteren Schließgrößengrenzwerts und/oder unterhalb eines oberen Schließgrößengrenzwerts liegt. Vorzugsweise wird ein Anpassungsintervall durch einen unteren Schließgrößengrenzwert und einen oberen Schließgrößengrenzwert definiert, wobei vorzugsweise unterhalb dieses Intervalls entweder gar keine Einstellung einer bestimmten Restzugkraft oder die Einstellung einer konstanten Restzugkraft (z.B. 10% einer maximalen Zugkraft einer Seilwinde) erfolgt und/oder wobei vorzugsweise oberhalb dieses Intervalls die Einstellung einer konstanten Restzugkraft, welche beispielsweise einem oberen Kraftgrenzwert entsprechen kann (z.B. 40%, 50% oder 60% einer maximalen Zugkraft einer Seilwinde), erfolgt.

Zwischen den unteren und oberen Schließgrößengrenzwerten erfolgt vorzugsweise eine Anpassung des Sollwerts gemäß einem funktionalen Zusammenhang, insbesondere gemäß einer linearen Funktion, sodass sich auch die Restzugkraft entsprechend eines funktionellen Zusammenhangs in Abhängigkeit der Schließgröße einstellt.

Der untere und/oder der obere Schließgrößengrenzwert können in der Steuereinheit fest hinterlegt oder über eine mit der Steuereinheit verbundene Eingabeeinheit einstellbar sein.

In einer weiteren möglichen Ausführungsform ist vorgesehen, dass der Greifer ein hydraulischer Greifer ist und die Greiferschaufeln über mindestens einen, vorzugsweise über zwei, Hydraulikzylinder (Schließzylinder) öffen- und schließbar sind. Der Greifer wird über ein Halteseil an einem Ausleger oder Mast des Arbeitsgeräts gehalten und die Restzugkraft wird über eine entsprechende Steuerung / Regelung einer das Halteseil lagernden Halteseilwinde eingestellt.

Alternativ kann es sich bei dem Greifer um einen mechanischen Greifer handeln, wobei der Greifer über ein Halteseil und ein Schließseil an einem Ausleger oder Mast des Arbeitsgeräts aufgehängt ist, wobei das Halteseil zum insbesondere im Wesentlichen vertikalen Verstellen bzw. Bewegen des Greifers auf einer Halteseilwinde und das Schließseil zum Betätigen, d.h. Öffnen und Schließen der Greiferschaufeln auf einer Schließseilwinde auf- und abwickelbar gelagert ist.

Bei der mechanischen Greiferlösung können zum Verstellen des Greifers und/oder zum Öffnen bzw. Schließen der Greiferschaufeln auch beide Seile verwendet werden. So werden zum Verstellen (Heben oder Senken) des Greifers insbesondere beide Seile gemeinsam auf- bzw. abgewickelt. Darüber hinaus kann ein Öffnen der Greiferschaufeln entweder durch Abwickeln des Schließseils oder durch Aufwickeln des Halteseils oder eine Kombination davon erfolgen. Ebenso kann ein Schließen der Greiferschaufeln entweder durch Aufwickeln des Schließseils oder durch Abwickeln des Halteseils oder eine Kombination davon erfolgen. Vorzugsweise wird zum Betätigen der Greiferschaufeln das Schließseil verwendet, welches insbesondere über einen Seilzugmechanismus des Schlitzwandgreifers geführt ist, um eine hohe Schließkraft zu ermöglichen.

Bei der mechanischen Greiferlösung ist die Steuereinheit dazu eingerichtet, zumindest die Halteseilwinde, vorzugsweise beide Seilwinden (d.h. die Halteseilwinde und die Schließseilwinde), anhand des Sollwerts derart zu steuern oder zu regeln, dass der Greifer mit der vorgegebenen Restzugkraft gehalten wird.

In einer weiteren möglichen Ausführungsform ist vorgesehen, dass das Arbeitsgerät eine Ausgabeeinheit, insbesondere ein in einer Fahrerkabine angeordnetes Display, umfasst, auf der die aktuelle Restzugkraft und/oder die Schließgröße und/oder der Sollwert numerisch und/oder grafisch anzeigbar sind. Alternativ oder zusätzlich kann der zuvor beschriebene funktionelle Zusammenhang grafisch darstellbar sein. Alternativ oder zusätzlich kann der zuvor beschriebene untere und/oder obere Kraftgrenzwert und/oder der untere und/oder obere Schließgrößengrenzwert numerisch und/oder grafisch darstellbar sein. Dadurch kann der Bediener des Arbeitsgeräts die aktuelle Situation beim Grabvorgang schnell und intuitiv erfassen. Die Ausgabeeinheit kann gleichzeitig eine Eingabeeinheit darstellen oder mit einer Eingabeeinheit verbunden sein, über welche einer oder mehrere der zuvor genannten Parameter einstellbar sein können.

Die Erfindung betrifft weiterhin Verfahren zum Durchführen eines Grabvorgangs mittels des erfindungsgemäßen Arbeitsgeräts. Dabei ergeben sich dieselben Eigenschaften, Merkmale und Vorteile wie bereits in Bezug auf das erfindungsgemäße Arbeitsgerät beschrieben. Auf eine wiederholende Beschreibung wird daher weitgehend verzichtet. Insbesondere kann das im Rahmen des erfindungsgemäßen Verfahrens für den Grabvorgang eingesetzte Arbeitsgerät gemäß jedem der zuvor beschriebenen Ausführungsbeispiele in einer beliebigen Kombination ausgebildet sein.

Bei dem Verfahren wird eine Schließgröße, die eine während des Grabvorgangs beim Schließen der Greiferschaufeln wirkende Schließkraft repräsentiert, erfasst. Während des Grabvorgangs wird eine Seilwinde (insbesondere eine Halteseilwinde) anhand eines Sollwerts derart gesteuert oder geregelt, dass der Greifer mit einer vorgegebenen Restzugkraft gehalten wird. Während des Grabvorgangs wird der Sollwert in Abhängigkeit der erfassten Schließgröße verändert. Insbesondere wird der Sollwert und somit die sich einstellende Restzugkraft erhöht, wenn sich beim Greifer-Schließvorgang die Schließgröße erhöht. Vorzugsweise wird bei einer Verringerung der Schließgröße auch der Sollwert und somit die sich einstellende Restzugkraft wieder verringert.

In einer möglichen Ausführungsform des Verfahrens ist vorgesehen, dass oberhalb eines unteren Schließgrößengrenzwerts und/oder unterhalb eines oberen Schließgrößengrenzwerts der Sollwert anhand eines funktionellen und insbesondere linearen Zusammenhangs in Abhängigkeit der erfassten Schließgröße automatisch verändert wird.

In einer weiteren möglichen Ausführungsform ist vorgesehen, dass der Sollwert und somit auch die Restzugkraft bei einer Erhöhung der erfassten Schließgröße automatisch erhöht wird und vorzugsweise bei einer Verringerung der Schließkraft automatisch verringert wird, wobei die Erhöhung bzw. Verringerung des Sollwerts bzw. der Restzugkraft insbesondere nur in einem aktivierten Assistenzmodus automatisch vorgenommen wird.

Die genannten Schritte werden insbesondere von der zuvor beschriebenen Steuereinheit des Arbeitsgeräts durchgeführt.

Die Erfindung betrifft weiterhin ein Computerprogrammprodukt, welches Befehle umfasst, die bei der Ausführung des Programms durch die Steuereinheit des erfindungsgemäßen Arbeitsgeräts bewirken, dass die (von der Steuereinheit, d.h. automatisch durchführbaren) Schritte des erfindungsgemäßen Verfahrens ausführt werden.

Weitere Merkmale, Einzelheiten und Vorteile der Erfindung ergeben sich aus den nachfolgend anhand der Figuren erläuterten Ausführungsbeispielen. Es zeigen:
- Fig. 1a:: eine Seitenansicht eines ersten Ausführungsbeispiels des erfindungsgemäßen Arbeitsgeräts mit mechanischem Greifer;
- Fig. 1b:: eine schematische Seitenansicht eines hydraulischen Greifers eines zweiten Ausführungsbeispiels des erfindungsgemäßen Arbeitsgeräts;
- Fig. 2:: ein Beispiel für einen funktionellen Zusammenhang zwischen eingestellter Restzugkraft und Schließgröße; und
- Fig. 3:: ein Beispiel für eine Anzeige auf einer Anzeigeeinheit des Arbeitsgeräts.

In der Figur 1a ist ein erstes Ausführungsbeispiel des erfindungsgemäßen Arbeitsgeräts 10 in einer Seitenansicht dargestellt, wobei der Untergrund sowie ein im Untergrund erstellter Bodenschlitz 1 in einer schematischen Schnittansicht zu sehen sind. Der Bodenschlitz kann mit einer Stützflüssigkeit gefüllt sein. Bei dem Arbeitsgerät 10 des hier gezeigten Ausführungsbeispiels handelt es sich um einen Seilbagger 10 mit einem ein Raupenfahrwerk umfassenden Unterwagen 13, einen darauf drehbar gelagerten Oberwagen 14 und einen schwenkbar am Oberwagen 14 befestigten Ausleger 15. Der Oberwagen 14 kann eine Fahrerkabine 16 besitzen.

Am Ausleger 15 ist ein mechanischer Schlitzwandgreifer 20 über zwei Stahlseile aufgehängt, welche über den Ausleger 15, insbesondere über Rollen an einem Auslegerkopf, zum Oberwagen 14 geführt sind: ein Halteseil 21, welches auf einer am Oberwagen 14 befestigten Halteseilwinde 11 auf- und abwickelbar gelagert ist und ein Schließseil 22, welches auf einer ebenfalls am Oberwagen 14 angeordneten Schließseilwinde 12 auf- und abwickelbar gelagert ist.

Der Schlitzwandgreifer 20 umfasst ein Greifergestell, an dessen unterem Ende zwei Greiferschaufeln 24 schwenkbar gelagert sind, welche durch Betätigung des Schließseils 22 (bzw. der Schließseilwinde 12) geöffnet und geschlossen werden können. Die Greiferschaufeln 24 können über Stangen gelenkig mit einem Greiferschlitten verbunden sein. Das Schließseil 22 wird vorzugsweise über einen Flaschenzug bzw. ein Seilzugsystem im Greifer 20 untersetzt, um eine höhere Schließkraft zu erreichen, und ist an einem Ende am Greiferschlitten des Schlitzwandgreifers 20 befestigt. Das Halteseil 21 ist insbesondere direkt (d.h. ohne Seilzugsystem) am Greiferschlitten befestigt.

Der Schlitzwandgreifer 20 hängt insbesondere frei am Ausleger 15, sodass sämtliche Bewegungen (Heben, Senken, Öffnen / Schließen der Greiferschaufeln 24 und insbesondere auch Drehen des Greifers 20 um eine vertikale Achse) vorzugsweise nur durch entsprechende Betätigung der Halte- und Schließseilwinden 11, 12 erfolgen.

Die erfindungsgemäße dynamische Restzuganpassung kann nicht nur bei einem solchen mechanischen Schlitzwandgreifer 20, sondern bei unterschiedlichen Greifertypen angewandt werden. Die nachfolgenden Erläuterungen sind unabhängig von der genauen Ausgestaltung des Arbeitsgeräts 10 der Figur 1a.

Das Arbeitsgerät 10 besitzt eine Steuereinheit, über welche die Seilwinden 11, 12 ansteuerbar sind. Ferner besitzt das Arbeitsgerät eine erste Messeinrichtung mit wenigstens einem Sensor zur Erfassung einer Schließgröße, welche die beim Greifer-schließen wirkende Schließkraft repräsentiert. Dabei ist es denkbar, die Schließkraft direkt zu erfassen, beispielsweise über eine Messung der Seilkraft im Schließseil 22, oder eine von der Schließkraft abhängende indirekte Größe wie beispielsweise ein Drehmoment zu erfassen. Bevorzugt besitzen die Seilwinden 11, 12 hydraulische Windenmotoren, die über ein entsprechendes Hydrauliksystem versorgt werden, und als Schließgröße wird ein Hydraulikdruck im Hydrauliksystem erfasst, welcher von der Schließkraft abhängt. Insbesondere kann ein am Windenmotor der Schließseilwinde 12 anstehender Hydraulikdruck erfasst werden.

Die Steuereinheit ist insbesondere so ausgebildet, dass sie die Seilwinden 11, 12 (insbesondere die Halteseilwinde 11) so regelt, dass sich eine gewünschte Restzugkraft ergibt, mit der der Greifer 20 gehalten wird. Die Regelung erfolgt anhand eines Sollwerts, bei dem es sich um einen Restzugkraft-Sollwert handeln kann. Diese Restzugkraft wird nun bei bestimmten Schließkräften angepasst, indem der Sollwert abhängig von der erfassten Schließgröße verändert wird.

Das Arbeitsgerät 10 besitzt insbesondere eine zweite Messeinrichtung mit wenigstens einem Sensor zur Erfassung eines die aktuelle Restzugkraft repräsentierenden Istwerts, der mit dem Sollwert verglichen wird. Hierbei kann wiederum eine direkte Messung der Restzugkraft z.B. über eine Messung der Zugkraft im Halteseil 21 erfolgen. Bevorzugt wird ein Hydraulikdruck in einem Hydrauliksystem, insbesondere ein am Windenmotor der Halteseilwinde 21 anstehender Hydraulikdruck erfasst.

In der Figur 1b ist ein zweites Ausführungsbeispiel eines Greifers 20' des erfindungsgemäßen Arbeitsgeräts in schematischer Weise dargestellt, wobei es sich im Gegensatz zum Ausführungsbeispiel der Figur 1a hier um einen hydraulischen Schlitzwandgreifer handelt.

Ein Beispiel dafür, wie die Restzugkraft in Abhängigkeit der Schließgröße angepasst werden kann, ist in Figur 2 gezeigt. Hierbei ist auf der x-Achse die Schließgröße, beispielsweise der über einen Hydraulikdrucksensor erfasste Hydraulikdruck als die aktuelle Schließkraft repräsentierende Schließgröße, und auf der y-Achse der Sollwert für die Regelung der Restzugkraft aufgetragen.

In der Steuereinheit können ein unterer Schließgrößengrenzwert x1 und ein oberer Schließgrößengrenzwerts x2 definiert sein. Unterhalb des unteren Schließgrößengrenzwerts x1 kann ein konstanter Wert für den Sollwert (insbesondere eine Restzugkraft, die einem bestimmten Bruchteil wie beispielsweise 10% einer maximalen Windenzugkraft entspricht, wobei natürlich andere Werte denkbar sind) eingestellt werden. Zwischen den unteren und oberen Schließgrößengrenzwerten x1, x2 erfolgt in diesem Beispiel eine Anpassung des Sollwerts und somit der Restzugkraft anhand eines linearen Zusammenhangs. Je höher die Schließgröße und somit die Schließkraft, desto höher wird der Sollwert eingestellt, auf den die Restzugkraft eingeregelt wird. Oberhalb des oberen Schließgrößengrenzwerts x2 bleibt der Sollwert insbesondere konstant.

Die Werte, auf die der Sollwert jeweils beim unteren und beim oberen Schließgrößengrenzwert x1, x2 eingestellt wird, sind vorliegend als y1 und y2 bezeichnet. Alternativ könnten y1 und y2 die bei x1 und x2 eingestellten Restzugkräfte repräsentieren. Diese können jeweils einem in der Steuereinheit hinterlegtem Kraftgrenzwert für die Restzugkraft entsprechen, welcher einem bestimmten Bruchteil (z.B. 25% und 50%, wobei natürlich andere Werte denkbar sind) einer maximalen Windenzugkraft entspricht.

In der Figur 3 ist ein Beispiel für eine Anzeige der relevanten Größen auf einer Anzeigeeinheit in einer Fahrerkabine 16 für ein konkretes Ausführungsbeispiel der dynamischen Restzugkraftanpassung dargestellt. Wiederum sind selbstverständlich andere Werte oder andere Darstellungsmöglichkeiten denkbar. Die unteren und oberen Schließgrößengrenzwerte x1, x2 sind hierbei auf 100 bar und 250 bar eingestellt (die Schließgröße ist hier der erfasste Hydraulikdruck als "Greifer-Schließen-Druck"). Die oberen und unteren Kraftgrenzwerte, zwischen denen eine lineare Anpassung der Restzugkraft erfolgt, sind hierbei auf 25% und 50% einer maximalen Windenzugkraft eingestellt. Unterhalb des unteren Schließgrößengrenzwerts x1 wird die Restzugkraft auf 10% maximalen Windenzugkraft gesetzt.

Kommt während des Schließvorgangs der Greiferschaufeln 24 der Greifer-Schließen-Druck in den Bereich der eingestellten Drücke x1, x2 (diese können fix in der Steuereinheit hinterlegt oder ggf. durch den Bediener über eine Eingabeeinheit einstellbar sein), wird im Verhältnis der eingestellten Prozentwerte der maximalen Windenzugkraft y1, y2 (auch diese können fix hinterlegt oder über eine Eingabeeinheit einstellbar sein) die Rückzugkraft erhöht. Dadurch wird die Kraft auf die Greiferschalen 24 reduziert. Sinkt der Greifer-Schließen-Druck, beispielsweise aufgrund der Schalengeometrie oder der Bodenbeschaffenheit, wieder ab, wird die Rückzugkraft im Verhältnis wieder verringert, um eine optimale Grabwirkung sicherzustellen. Dadurch wird ein kontinuierlicher und optimaler bzw. effizienter Schließen-Prozess gewährleistet, was die Performance und die Bedienerfreundlichkeit steigert.

Die Anzeigeeinheit kann gleichzeitig eine Eingabeeinheit (z.B. ein Touch-Display) darstellen. Dabei können ein oder mehrere Bedienelemente zur Durchführung von Eingaben darstellbar sein. Beispielsweise ist in dem Ausführungsbeispiel der Figur 3 ein Bedienelement 32 zum Aktivieren / Deaktivieren der dynamischen Restzugkraftanpassung gezeigt. Dadurch kann der Bediener das Assistenzsystem manuell ein- oder ausschalten, je nach Bedarf.

Die konstante Rückzugkraft unterhalb des unteren Schließgrößengrenzwerts x1 kann über ein Poti einstellbar sein.

Die Werte von x1 und x2 und/oder von y1 und y2 können über die Eingabe-/AusgabeEinheit direkt einstellbar sein.

### Bezugszeichenliste:

- 1: Bodenschlitz
- 10: Arbeitsgerät
- 11: Halteseilwinde
- 12: Schließseilwinde
- 13: Unterwagen
- 14: Oberwagen
- 15: Ausleger
- 16: Fahrerkabine
- 20: Greifer
- 20': Greifer (hydraulischer Greifer)
- 21: Halteseil
- 22: Schließseil
- 24: Greiferschaufel
- 26: Hydraulischer Schließzylinder
- 30: Funktioneller Zusammenhang zwischen Sollwert und Schließgröße
- 32: Bedienelement

## Patentansprüche

1. Arbeitsgerät (10), insbesondere Seilbagger oder Spezialtiefbaugerät, umfassend einen Greifer (20), insbesondere Schlitzwandgreifer, mit mindestens zwei öffen- und schließbaren Greiferschaufeln (24), welcher über ein Seil (21) am Arbeitsgerät (10) aufgehängt ist, eine Seilwinde (11), auf der das Seil (21) zum Bewegen des Greifers (20) auf- und abwickelbar gelagert ist, eine erste Messeinrichtung, mit welcher eine Schließgröße, die eine während eines Grabvorgangs beim Schließen der Greiferschaufeln (24) wirkende Schließkraft repräsentiert, erfassbar ist, und eine mit der ersten Messeinrichtung verbundene Steuereinheit, über welche die Seilwinde (11) betätigbar ist,
**dadurch gekennzeichnet,**
**dass** die Steuereinheit dazu eingerichtet ist, während eines Grabvorgangs:
- die Seilwinde (11) anhand eines Sollwerts derart zu steuern oder zu regeln, dass der Greifer (20) mit einer vorgegebenen Restzugkraft gehalten wird, und
- den Sollwert in Abhängigkeit der erfassten Schließgröße zu verändern.

2. Arbeitsgerät (10) nach Anspruch 1, wobei die erste Messeinrichtung einen Kraftsensor und/oder einen Drehmomentsensor umfasst und/oder wobei die erste Messeinrichtung einen Drucksensor zur Erfassung eines Hydraulikdrucks in einem einen hydraulischen Windenmotor oder einen Hydraulikzylinder (26) antreibenden Hydrauliksystem oder einen Sensor zur Erfassung eines Motorstroms eines elektrischen Windenmotors umfasst, um die Schließgröße zu erfassen.

3. Arbeitsgerät (10) nach Anspruch 1 oder 2, wobei die Schließgröße eine Kraft, ein Drehmoment, ein Druck oder eine Stromstärke ist.

4. Arbeitsgerät (10) nach einem der vorhergehenden Ansprüche, umfassend eine zweite Messeinrichtung, mittels welcher ein die aktuelle Restzugkraft repräsentierender Istwert erfassbar ist, wobei die Steuereinheit dazu eingerichtet ist, den Istwert mit dem Sollwert zu vergleichen und anhand dieses Vergleichs die Seilwinde (11) zu steuern oder zu regeln.

5. Arbeitsgerät (10) nach dem vorhergehenden Anspruch, wobei die zweite Messeinrichtung einen Kraftsensor und/oder einen Drehmomentsensor umfasst und/oder wobei die zweite Messeinrichtung einen Drucksensor zur Erfassung eines Hydraulikdrucks in einem einen hydraulischen Windenmotor antreibenden Hydrauliksystem oder einen Sensor zur Erfassung eines Motorstroms eines elektrischen Windenmotors umfasst, um den Istwert zu erfassen.

6. Arbeitsgerät (10) nach einem der vorhergehenden Ansprüche, wobei es sich bei dem Sollwert um einen Kraft-Sollwert, einen Drehmoment-Sollwert, einen Druck-Sollwert oder einen Stromstärkensollwert handelt.

7. Arbeitsgerät (10) nach einem der vorhergehenden Ansprüche, wobei die Steuereinheit dazu eingerichtet ist, die Restzugkraft durch Steuerung oder Regelung der Seilwinde (11) zu erhöhen, wenn sich die erfasste Schließgröße erhöht, wobei die die Steuereinheit vorzugsweise ferner dazu eingerichtet ist, die Restzugkraft wieder zu verringern, wenn sich die erfasste Schließgröße verringert.

8. Arbeitsgerät (10) nach einem der vorhergehenden Ansprüche, wobei die Steuereinheit dazu eingerichtet ist, die Restzugkraft durch Steuerung oder Regelung der Seilwinde (11) anhand eines funktionellen und insbesondere linearen Zusammenhangs (30) in Abhängigkeit der erfassten Schließgröße anzupassen, wobei die Steuereinheit vorzugsweise dazu eingerichtet ist, die Restzugkraft unterhalb eines oberen Kraftgrenzwerts (y2) zu halten, welcher insbesondere kleiner als eine maximale Zugkraft der Seilwinde (11) ist.

9. Arbeitsgerät (10) nach einem der vorhergehenden Ansprüche, wobei die Steuereinheit dazu eingerichtet ist, eine von der Schließgröße abhängige Anpassung der Restzugkraft nur in einem Assistenzmodus durchzuführen, wobei der Assistenzmodus vorzugsweise über eine Eingabe in eine mit der Steuereinheit verbundene Eingabeeinheit aktivierbar und deaktivierbar ist.

10. Arbeitsgerät (10) nach einem der vorhergehenden Ansprüche, wobei die Steuereinheit dazu eingerichtet ist, die Restzugkraft nur dann in Abhängigkeit der erfassten Schließgröße zu verändern, wenn die erfasste Schließgröße oberhalb eines unteren Schließgrößengrenzwerts (x1) und/oder unterhalb eines oberen Schließgrößengrenzwerts (x2) liegt, wobei der untere und/oder der obere Schließgrößengrenzwert (x1, x2) vorzugsweise in der Steuereinheit fest hinterlegt oder über eine mit der Steuereinheit verbundene Eingabeeinheit einstellbar sind.

11. Arbeitsgerät (10) nach einem der vorhergehenden Ansprüche, wobei der Greifer (20) ein hydraulischer Greifer ist und die Greiferschaufeln (24) über mindestens einen Hydraulikzylinder (26) öffen- und schließbar sind, oder wobei der Greifer (20) ein mechanischer Greifer ist, welcher über ein Halteseil (21) und ein Schließseil (22) an einem Ausleger (15) oder Mast des Arbeitsgeräts (10) aufgehängt ist, wobei das Halteseil (21) zum insbesondere im Wesentlichen vertikalen Verstellen des Greifers (20) auf einer Halteseilwinde (11) und das Schließseil (22) zum Betätigen der Greiferschaufeln (24) auf einer Schließseilwinde (12) auf- und abwickelbar gelagert ist, wobei die Steuereinheit dazu eingerichtet ist, zumindest die Halteseilwinde (11), vorzugsweise beide Seilwinden (11, 12) anhand des Sollwerts derart zu steuern oder zu regeln, dass der Greifer (20) mit der vorgegebenen Restzugkraft gehalten wird.

12. Verfahren zum Durchführen eines Grabvorgangs mittels eines Arbeitsgeräts (10) nach einem der vorhergehenden Ansprüche, wobei eine Schließgröße, die eine während des Grabvorgangs beim Schließen der Greiferschaufeln (24) wirkende Schließkraft repräsentiert, erfasst wird, wobei während des Grabvorgangs die Seilwinde (11) anhand eines Sollwerts derart gesteuert oder geregelt wird, dass der Greifer (20) mit einer vorgegebenen Restzugkraft gehalten wird, wobei der Sollwert während des Grabvorgangs in Abhängigkeit der erfassten Schließgröße verändert wird, insbesondere erhöht wird.

13. Verfahren nach dem vorhergehenden Anspruch, wobei oberhalb eines unteren Schließgrößengrenzwerts (x1) und/oder unterhalb eines oberen Schließgrößengrenzwerts (x2) der Sollwert anhand eines funktionellen und insbesondere linearen Zusammenhangs (30) in Abhängigkeit der erfassten Schließgröße automatisch verändert wird.

14. Verfahren nach einem der beiden vorhergehenden Ansprüche, wobei die Restzugkraft bei einer Erhöhung der erfassten Schließgröße automatisch erhöht wird und vorzugsweise bei einer Verringerung der Schließkraft automatisch verringert wird, wobei die Erhöhung / Verringerung der Restzugkraft insbesondere nur in einem aktivierten Assistenzmodus automatisch vorgenommen wird.

15. Computerprogrammprodukt umfassend Befehle, die bei der Ausführung des Programms durch die Steuereinheit eines Arbeitsgeräts (10) nach einem der Ansprüche 1 bis 11 bewirken, dass die Schritte des Verfahrens nach einem der Ansprüche 12 bis 14 ausführt werden.
